# EUROPÄISCHE PATENTSCHRIFT

(11) **EP 0 065 111 B1**
(45) Veröffentlichungstag und Bekanntmachung des Hinweises auf die Patenterteilung: **03.07.1985**
(21) Anmeldenummer: 82103252.1
(22) Anmeldetag: 17.04.1982
(51) Int. Cl.: B21J 15/04

(54) **Blindnietgerät**
Blind-rivet tool
Outil pour poser des rivets borgnes

(30) Priorität: 15.05.1981 CH 3184/81
(43) Veröffentlichungstag der Anmeldung: 24.11.1982
(73) Patentinhaber: Marto AG, CH-2555 Brügg (CH)
(72) Erfinder: Wasser, Rudolf, CH-2552 Orpund (CH)
(74) Vertreter: Patentanwälte Schaad, Balass, Menzl & Partner AG

## Beschreibung

Blindnieten bestehen aus einem Hohlniet, der an seinem Ende einen flanschförmigen Nietkopf aufweist und von einem nagelförmigen Nietstift durchsetzt ist, dessen Stauchkopf sich gegen das andere Ende des Hohlniets abstützt. Beim Versetzen wird der Schaft des Hohlniets durch fluchtende Löcher der miteinander zu verbindenden Teile, meistens aus Blech, gesteckt und der Nietstift mittels eines Werkzeugs, das sich auf dem Kopf des Hohlniets abstützt, aus letzterem herausgezogen, wobei der Stauchkopf des Nietstiftes das freie Ende des Schaftes des Hohlniets zu einem zweiten Nietkopf aufweitet und in den meisten Fällen zugleich auch ein Stauchen des Schaftes herbeiführt. Der Schaft des Nietstiftes ist meistens mit einer Sollbruchstelle versehen, die bei Beendigung des Nietvorganges nachgibt, wobei der Stauchkopf und ein daran anschliessender Stummel des Nietstiftes in dem gesetzten Niet verbleiben. In anderen Fällen wird der Stauchkopf durch den Hohlniet gezogen bzw. aus demselben herausgezogen. Auf jeden Fall muss der Nietstift zum hinreichenden Verformen des Hohlniets und mithin zur Bewerkstelligung des Nietvorganges über eine Ziehstrecke gezogen werden.

Gegenstand der vorliegenden Erfindung ist ein Blindnietgerät nach dem Oberbegriff des Anspruchs 1.

Ein Blindnietgerät der im Oberbegriff des Anspruchs 1 genannten Art ist aus der DE-AS 1 627 426 bekannt. Bei diesem bekannten Blindnietgerät muss das Gewindesegment von Hand, nämlich vor dem Nietvorgang, in seine Eingriffslage gedrückt, während des Nietvorganges in dieser Lage gehalten und nach Beendigung des Nietvorganges aus dieser Lage zurückgeholt werden. Dies freilich ist nicht nur eine manuelle, sondern auch eine geistige Belastung, da volle Aufmerksamkeit erforderlich ist, um Fehlmanipulationen zu vermeiden.

Aufgabe der vorliegenden Erfindung ist die Schaffung eines Blindnietgerätes, bei dem der Nietvorgang vollkommen ohne manuelles Zutun der Bedienungsperson vollzogen wird.

Gelöst wird diese Aufgabe durch die kennzeichnenden Merkmale des Anspruchs 1.

Dank der entsprechenden Ausbildung braucht das Gerät lediglich gegen die miteinander zu verbindenden Gegenstände gedrückt zu werden, um den Nietvorgang in Gang zu bringen, wobei die einzelnen Geräteteile von selbst in ihre Ausgangslage zurückgehen, sobald der Nietvorgang beendet und dabei der Nietstift entweder abgerissen oder aus dem Hohlniet herausgezogen worden ist.

Ein Ausführungsbeispiel des Erfindungsgegenstandes ist in der beiliegenden Zeichnung schematisch dargestellt. Es zeigt:
Fig. 1 den im vorliegenden Zusammenhang massgebenden vorderen Teil eines Blindnietgerätes im Axialschnitt, wobei die Geräteteile sich in ihrer Ausgangslage befinden;
Fig. 2 das Gerät gemäss Fig. 1, wobei jedoch die Geräteteile sich in ihrer Lage zu Beginn des Nietvorganges befinden und
Fig. 3 das Gerät nach Beendigung des Nietvorganges bevor der Support in seine Ausgangslage zurückkehrt.

Beim dargestellten Ausführungsbeispiel weist das Gehäuse des nicht dargestellten elektrischen Antriebsmotors einen zylindrischen Fortsatz 1 auf, in dem eine zylindrische Hülse 2 des gesamthaft mit 3 bezeichneten Supports längsverschiebbar geführt ist. Unter der Wirkung einer Feder 4 stützt sich dabei die Hülse 2 bei 5 mit ihrer Absetzung auf einer Schulter des Fortsatzes 1 ab. Der Support 3 weist einen Stützkopf 14 in Form eines Hohlkegels auf, der mit der Hülse 2 fest verbunden ist. Das vordere Ende des Stützkopfes 14 wird durch ein nach der Art einer Kopfschraube ausgebildetes Führungsstück 6 mit einem sich axial erstreckenden Führungskanal 7 gebildet.Letzterer dient zur Aufnahme des Nietstiftes 32, dessen Schaft 33 von vorne in den Kanal 7 hineingesteckt wird und bei 34 eine Sollbruchstelle aufweist. Das Führungsstück 6 besteht dabei vorzugsweise aus magnetischem Material, um dem Blindniet einen provisorischen Halt zu verleihen.

In der Hülse 2 des Supports 3 ist der zylindrische Schaft 8 eines gesamthaft mit 9 bezeichneten Ziehkolbens geführt. Dieser besitzt einen konischen Kolbenkopf 10, der in der gezeichneten Ausgangslage des Ziehkolbens 9 gemäss Fig. 1 unter der Wirkung einer Feder 11 an der Innenwandung des Stützkopfes 14 aufruht, wobei der Ziehkolben 9 auf dem Support 3 abgestützt ist. Durch den Kolbenkopf 10 erstreckt sich eine Federkammer 12, die in Richtung auf den Kanal 7 bei 13 in einen Innenkonus ausläuft. In demselben sind Klemmbacken 15 angeordnet, die miteinander einen Fortsatz des Kanals 7 bilden und unter Wirkung einer sich in der Federkammer befindlichen Feder 16 und des Konus 13 an dem Schaft 33 des Nietstiftes 32 angreifen. In der dargestellten Ausgangsstellung des Ziehkolbens 9 stützen sich allerdings die Klemmbacken 15 an dem Führungsstück 6 ab, wobei sie gegen die Wirkung der Feder 16 etwas zurückgedrängt sind, so dass der Schaft des Nietstiftes von den Backen 15 nicht festgehalten wird. Die Berührungsflächen der Klemmbacken 15 mit dem Führungsstück 6 können konkav/konvex ausgebildet sein, so dass die Klemmbacken nicht nur axial zurück-, sondern auch radial auseinandergedrängt werden können. Dank dieser Vorkehrungen kann der Schaft des Nietstiftes ohne weiteres eingeführt werden, aber auch - wie noch darzulegen sein wird - leicht, nämlich nach Überwindung der magnetischen Haltekraft herausgezogen oder herausgeworfen werden. In diesem Zusammenhang spielen radiale Bohrungen 17 (nur eine ist dargestellt) eine Rolle, die die an ihrem hinteren Ende durch eine Schraube 18 luftdicht abgeschlossene Federkammer mit dem Hohlraum 19 (s. auch Fig. 3) verbinden, der vor dem Ziehkolben 9 liegt, wenn dieser aus seiner Ausgangslage zurückgezogen wird. Der Ziehkolben 9 besitzt eine axiale Bohrung 19, in der ein Gleitstück 20 geführt ist, das sich am Ende einer Gewindespindel 21 befindet. Das Gewinde 22 beginnt allerdings im Abstand von dem Gleitstück 20 und es verläuft bis zu einer schrägen Schulter 23. Ein mit einem entsprechenden Innengewinde versehenes Gewindemuttersegment 24 befindet sich radial verschiebbar in einer Innenbohrung 25 des Schaftes 8 des Ziehkolbens 9. Die Anordnung ist dabei so getroffen, dass in der dargestellten Ausgangslage der bisher erläuterten Teile (Fig. 1) das Gewindesegment 24 der Gewindespindel 21 vorgelagert ist und sich radial nach aussen an der Innenfläche der Hülse 2 abstützt. Gegen eine Bewegung radial nach innen ist das Segment 24 mit Hilfe einer Rastkugel 26 gehalten, die unter der Wirkung einer Feder 27 steht. Das Segment 24 ist dabei radial so zentriert, dass es beim Verschieben des Supports 3 gegen die Kraft der Feder 11 mit dem Gewinde der Spindel 21 in Eingriff gebracht werden kann. An ihrem die Spindel 21 umfassenden Ende besitzt allerdings die Hülse 2 eine Erweiterung 28. Gelangt das Segment 24 in den Bereich dieser Erweiterung, so kann es so weit radial nach aussen versetzt werden, dass es ausser Eingriff mit dem Gewinde der Spindel 21 kommt. Die Längsverschiebbarkeit der Hülse 2 ist begrenzt durch miteinander zusammenwirkende Anschläge 29 bzw. 30 des Supports einerseits und des Fortsatzes 1 andererseits. Eine bei 31 angedeutete Keilanordnung ermöglicht die Verschiebbarkeit der Hülse 2 bzw. des Ziehkolbens 9, sie sorgt aber dafür, dass diese Teile sich nicht in Drehung versetzen können. Eine weitere Keilanordnung 35 verhindert die Verdrehung des Muttersegments 24 um seine eigene Achse, ohne dessen radiale Verschiebbarkeit zu hindern.

Zum Verbinden zweier Blechteile 38 und 39 mit Hilfe eines Blindniets 36, der aus einem Hohlniet 37 und dem Nietstift 32 besteht, wird zunächst der Schaft 33 des Nietstiftes 32 in den Führungskanal 7 des Führungsstückes 6 eingeführt und anschliessend der Hohlniet 37 durch miteinander fluchtende Löcher der Blechteile 38 und 39 hindurchgesteckt, bis der Nietkopf 40 durch den Führungsteil 6 gegen den Blechteil 39 gedrückt wird. Durch Weiterdrücken des Gerätes in Richtung auf die Blechteile wird die Hülse 2 des Supports 3 so weit in den Fortsatz 1 eingeschoben, als dies die Anschläge 29 und 30 ermöglichen. Dabei kommt das Gewindesegment 24 des Supports 3 - wie dies Fig. 2 erkennen lässt - mit dem Gewinde 22 der - motorisch angetriebenen - Spindel 21 in Eingriff, so dass der Ziehkolben 9 von dem sich in seiner Anschlaglage befindlichen Support weggezogen wird. Dabei heben sich zunächst die Klemmbacken 15 von dem Führungsstück 6 ab, so dass sie unter der Wirkung des Innenkonus 13 den Schaft 33 des Nietstiftes 32 fest ergreifen. Bei der durch die Spindel 21 erzwungenen Weiterbewegung des Ziehkolbens 9 wird also der Nietstift mitgezogen. Das Gewindesegment 24 stützt sich dabei radial nach aussen an der Innenwandung der Hülse 2 ab, die dementsprechend im Bereiche der Ziehstrecke eine Verriegelung für das Gewindesegment 24 bildet. Zur Entlastung dieser Verriegelung ist allerdings die Spindel 21 mit einem Sägegewinde ausgerüstet, wobei die zur Achse im wesentlichen senkrecht gerichteten Gewindeflanken dem Antriebsmotor zugekehrt sind, so dass keine oder keine wesentliche radiale Kraftkomponente auf das Segment 24 wirksam ist.

Beim Zurückziehen des Nietstiftes 32 wird durch dessen Stauchkopf 41 das Ende des Hohlniets 37 aufgeweitet und zu einem zweiten Nietkopf 42 verformt. Sobald dies geschehen ist, gibt die Sollbruchstelle 34 nach und der Ziehkolben kann durch die Spindel nunmehr ohne Widerstand weiter zurückgezogen werden, bis das Segment 24 gegen die Schrägfläche 23 der Spindel aufläuft. Selbst wenn zu diesem Zeitpunkt das Werkzeug - wie Fig. 3 zeigt - immer noch gegen die Blechteile 38/39 gedrückt und der Support 3 in seiner Anschlaglage gehalten wird, befindet sich das Segment 24 bereits im Bereiche der Erweiterung 28, so dass es durch die Schrägfläche 23 radial nach aussen gedrückt und mithin ausser Eingriff mit dem Gewinde 22 gebracht werden kann. Sobald dies geschehen ist, kann die Feder 11 den Ziehkolben 9 wieder in den Support 3 hineinschieben, bis der Kolbenkopf 10 auf dem Stützkopf 14 aufruht. In der Praxis wird man allerdings nach dem Abreissen des Nietstiftes das Werkzeug kaum weiterhin gegen die Blechteile 38/39 drücken, zumal die Feder 4 bestrebt ist, die Hülse 2 des Supports aus dem Fortsatz 1 hinauszuschieben. Damit gelangt der Support in seine in Fig. 1 dargestellte Ausgangslage bevor der Ziehkolben 9 unter der Wirkung der Schrägfläche 23 von der Spindel 21 abgekoppelt wird. Dies führt zu einem weiteren Anwachsen des vor dem Kolbenkopf 10 des Ziehkolbens bei dessen Zurückziehung entstehenden Hohlraumes 19. Die in diesem Hohlraum sich befindende Luft wird durch den Ziehkolben 9 bei dessen Bewegung unter der Wirkung der Feder 11 verdrängt, und zwar zum Teil durch die radialen Bohrungen 17 in die Federkammer 12. Dort entsteht also - insbesondere nachdem der abgerissene Schaft 33 des Nietstiftes in den Führungskanal 7 eintritt und das weitere Abfliessen der Luft durch diesen Kanal verhindert - ein stark verdichtetes Luftpolster, das den Schaft 33 durch den Kanal 7 schiesst, sobald die auf das Führungsstück 6 auftreffende und dadurch von dem Innenkonus 13 zurückgedrängten Klemmbacken 15 den abgerissenen Schaft 33 freigeben.

Kurz zusammengefasst ergeben sich also folgende Phasen:
Der Blindniet wird in das Gerät eingeführt und _ _ gegebenenfalls - durch die magnetische Kraft des Führungsstückes gehalten;
Der Blindniet wird in die Löcher der miteinander zu verbindenden Teile eingesteckt und das Gerät gegen diese Teile gedrückt, wobei der Support in seine Anschlaglage gelangt und der Ziehkolben mit der Spindel gekoppelt und von dem Support weggezogen wird;
Im Bereiche der Ziehstrecke ist das Gewindesegment des Ziehkolbens verriegelt, danach wird letzterer von der Spindel abgekoppelt;
Der Ziehkolben gelangt in seine sich auf dem Support abstützende Ausgangslage zurück.

Dabei ist es unerheblich, ob der Schaft des Nietstiftes eine Sollbruchstelle aufweist oder ob der Stauchkopf durch den Hohlniet gezogen wird. In jedem Fall erfolgt das Setzen des Blindniets in der oben geschilderten Art und Weise und der Rest des Nietstiftes oder der Nietstift wird nach dem Nietvorgang ausgeworfen.

Die Erweiterung 28 endet in einer Schrägschulter 43, wobei das Gewindesegment 24 eine korrespondierende Abschrägung 25 aufweist. Dadurch wird das Gewindesegment in seine durch die Kugel 26 bestimmte Raststellung zurückgedrängt, wenn der Ziehkolben 9 durch die Feder 11 in seine Ausgangsstellung zurückversetzt wird.

## Patentansprüche

1. Blindnietgerät mit einem auf dem Hohlniet aufruhenden Support (3) und einem mittels Spannbacken (15) an dem mit einem Stauchkopf versehenen Nietstift (32) angreifenden Ziehteil (9), der aus seiner sich am Support (3) abstützenden Ausgangslage über eine Ziehstrecke zurückziehbar geführt ist und ein im Support radial bewegliches, mit einer rotierend angetriebenen Spindel (21) in und ausser Eingriff bringbares Gewindesegment (24) aufweist, wobei der Ziehteil (9) über die Ziehstrecke motorisch antreibbar ist und das Gewindesegment (24) am Ende der Zurückziehbewegung automatisch ausser Eingriff mit der Spindel (21) gebracht wird, dadurch gekennzeichnet, dass in der Ausgangslage des Ziehteiles (9) das Gewindesegment (24) der Spindel (21, 22) mit axialem Abstand vorgelagert und dadurch ausser Eingriff mit der Spindel (22) ist (Fig. 1), dass der Support und die Spindel (21, 22) axial aufeinander zu in eine sich gegeneinander abstützende Anschlaglage (29, 30) verschiebbar sind (Fig. 2), in der das Gewindesegment (24) selbsttätig in Eingriff gebracht wird und mit der Spindel (21, 22) kämmt und dass das Gewindesegment (24) im Bereich der Ziehstrecke mittels einer Verriegelungs-Gleitbahn (2) radial zwangsläufig in der Eingangsstellung blockiert ist.

2. Blindnietgerät nach Anspruch 1, dadurch gekennzeichnet, dass die Gleitbahn (2) einen schrägen Endabschnitt (43) aufweist.

3. Blindnietgerät nach Anspruch 2, dadurch gekennzeichnet, dass die Gleitbahn (2) am Support (3) vorgesehen ist.

4. Blindnietgerät nach Anspruch 3, dadurch gekennzeichnet, dass der Ziehteil an dem Support (3) geführt ist.

5. Blindnietgerät nach Anspruch 4, dadurch gekennzeichnet, dass der Ziehteil (19) in einer Bohrung des Supports (37 geführt ist, wobei das Segment (24) an der Innenwand der Bohrung abgestützt ist.

6. Blindnietgerät nach Anspruch 5, dadurch gekennzeichnet, dass die Bohrung des Supports (3) anschliessend an die Ziehstrecke eine Erweiterung (28) aufweist.

7. Blindnietgerät nach Anspruch 6, dadurch gekennzeichnet, dass die Erweiterung (28) mit der Bohrung des Supports (3) durch eine Schrägfläche (43) verbunden ist.

8. Blindnietgerät nach einem der Ansprüche 1 bis 7, dadurch gekennzeichnet, dass der Support (3) und der Ziehteil (9) je unter der Wirkung einer Feder (4 bzw. 11) in ihrer Ausgangslage gehalten sind.

9. Blindnietgerät nach Anspruch 8, dadurch gekennzeichnet, dass die Spannbacken (15) in der Ausgangslage des Ziehteiles (9) sich am Support (3) abstützen und dabei in ihre Offenstellung zurückgedrängt sind.

10. Blindnietgerät nach Anspruch 8 oder 9, dadurch gekennzeichnet, dass die Spindel (21) ein Gewinde mit einer beim Ziehen wirksamen steilen Flanke aufweist, wobei anschliessend an das Gewinde eine Schrägschulter (23) zum Abdrängen des Segments (24) vorgesehen ist.

11. Blindnietgerät nach Anspruch 10, dadurch gekennzeichnet, dass die Spindel (21) mittels eines an ihrem Ende angeordneten Gleitstückes (20) in einer Bohrung (19) des Ziehteiles geführt ist.

12. Blindnietgerät nach Anspruch 11, dadurch gekennzeichnet, dass in der Ausgangslage des Ziehteiles (9) das in einer radialen Bohrung (25) desselben geführte Segment (24) sich zwischen dem Gleitstück (20) und dem Gewinde (22) der Spindel (21) befindet.

13. Blindnietgerät nach Anspruch 12, dadurch gekennzeichnet, dass das Segment (24) in der Bohrung (25) mittels einer Rastkugel (26) gehalten ist.

## Claims

1. Blind riveting machine having a support (3) resting upon the hollow rivet and having a traction part (9) engaging by means of clamp jaws (15) the rivet pin (32) provided with an upset head, which part (9) is guided retractably out of its initial position braced against the support (3) along a traction stroke and exhibits a screwthreaded segment (24) radially mobile in the support and movable into and out of engagement with a spindle (21) driven in rotation, wherein the traction part (9) is driveable by motor along the traction stroke and the screwthreaded segment (24) is moved automatically out of engagement with the spindle (21) at the end of the retraction movement, characterised in that in the initial position of the traction part (9), the screwthreaded segment (24) is placed in front of the spindle (21, 22) at an axial interval and is thereby out of engagement with the spindle (22) (Figure 1), that the support and the spindle (21, 22) are slidable axially towards each other into a mutually bracing stop position (29, 30) (Figure 2), in which the screwthreaded segment (24) is moved automatically into engagement and meshes with the spindle (21, 22), and that the screwthreaded segment (24) is blocked radially positively in the entry position in the region of the traction stroke by means of a locking slideway (2).

2. Blind riveting machine according to Claim 1, characterised in that the slideway (2) exhibits an inclined terminal section (43).

3. Blind riveting machine according to Claim 2, characterised in that the slideway (2) is provided on the support (3).

4. Blind riveting machine according to Claim 3, characterised in thatthe traction part is guided on the support (3).

5. Blind riveting machine according to Claim 4, characterised in that the traction part (19) is guided in a bore of the support (3), whilst the segment (24) is braced against the interior wall of the bore.

6. Blind riveting machine according to Claim 5, characterised in that the bore of the support (3) exhibits an enlargement (28) adjacent to the traction stroke.

7. Blind riveting machine according to Claim 6, characterised in that the enlargement (28) is connected to the bore of the support (3) by an inclined surface (43).

8. Blind riveting machine according to any of Claims 1 to 7, characterised in that the support (3) and the traction part (9) are held in their initial position each by the effect of a spring (4 and 11 respectively).

9. Blind riveting machine according to Claim 8, characterised in that the clamp jaws (15) are braced against the support (3) in the initial position of the traction part (9) and are then repelled into their open position.

10. Blind riveting machine according to Claim 8 or 9, characterised in that the spindle (21) exhibits a screwthread having a steep flank effective during traction, whilst an inclined shoulder (23) to repel the segment (24) is provided adjacent to the screwthread.

11. Blind riveting machine according to Claim 10, characterised in that the spindle (21) is guided by means of a slide piece (20) arranged at its end in a bore (19) of the traction part.

12. Blind riveting machine according to Claim 11, characterised in that, in the initial position of the traction part (9), the segment (24) guided in a radial bore (25) thereof is located between the slide piece (20) and the screwthread (22) of the spindle (21).

3. Blind riveting machine according to Claim 12, characterised in that the segment (24) is held in the bore (25) by means of a catch ball (26).

## Revendications

1. Appareil de pose de rivets aveugles comportant un support (3) reposant sur le rivet creux et une partie de traction (9) s'accrochant au moyen de mâchoires de serrage (15) sur la broche de rivet (32) pourvue d'une tête de refoulement, partie de traction qui est guidée en rappel sur une course de traction à partir de sa position initiale d'appui contre le support (3) et qui comporte un segment fileté (24) mobile radialement dans le support et pouvant être accouplé et désaccouplé vis-à-vis d'une tige (21 ) entraînée en rotation, la partie de traction (9) pouvant être entraînée par un moteur pour la course de traction et le segment fileté (24) pouvant être désaccouplé automatiquement de la tige (21 ) à la fin du mouvement de rappel, caractérisé en ce que, dans la position initiale de la partie de traction (9), le segment fileté (24) est placé en avant et espacé axialement de la tige (21, 22) et est ainsi désaccouplé de la tige (22) (fig. 1), en ce que le support et la tige (21, 22) sont déplaçables axialement l'un vers l'autre jusque dans une position de butée (29, 30) où ils s'appuient l'un contre l'autre (fig. 2) et dans laquelle le segment fileté (24) est accouplé automatiquement et engrène avec la tige (21, 22), et en ce que le segment fileté (24) est obligatoirement bloqué radialement dans la position initiale dans la zone de la course de traction au moyen d'une glissière de verrouillage (2).

2. Appareil de pose de rivets aveugles selon la revendication 1, caractérisé en ce que la glissière (2) comporte une partie extrême inclinée (43).

3. Appareil de pose de rivets aveugles selon la revendication 2, caractérisé en ce que la glissière (2) est prévu sur le support (3).

4. Appareil de pose de rivets aveugles selon la revendication 3, caractérisé en ce que la partie de traction est guidé sur le support (3).

5. Appareil de pose de rivets aveugles selon la revendication 4, caractérisé en ce que la partie de traction (19) est guidé dans un trou de support (3), le segment (24) s'appuyant contre la paroi intérieure du trou.

6. Appareil de pose de rivets aveugles selon la revendication 5, caractérisé en ce que le trou du support (3) comporte à la suite de la course de traction un élargissement (28).

7. Appareil de pose de rivets aveugles selon la revendication 6, caractérisé en ce que l'élargissement (28) est relié au trou du support (3) par une surface inclinée (43).

8. Appareil de pose de rivets aveugles selon une des revendications 1 à 7, caractérisé en ce que le support (3) et la partie de traction (9) sont respectivement maintenus dans leur position initiale sous l'action d'un ressort (4, 11).

9. Appareil de pose de rivets aveugles selon la revendication 8, caractérisé en ce que les mâchoires de serrage (15) s'appuient contre le support (3) dans la position initiale de la partie de traction (9) et sont ainsi refoulées dans leur position d'ouverture.

10. Appareil de pose de rivets aveugles selon la revendication 8 ou 9, caractérisé en ce que la tige (21) comporte un filetage pourvu d'un flanc raide agissant lors de la traction, un épaulement incliné (23) étant prévu à la suite du filetage pour le refoulement du segment (24).

11. Appareil de pose de rivets aveugles selon-la- revendication 10, caractérisé en ce que la tige (21) est guidée au moyen d'un coulisseau (20) disposé à son extrémité dans un trou (19) de la partie de traction.

12. Appareil de pose de rivets aveugles selon la revendication 11, caractérisé en ce que, dans la position initiale de la partie de traction (9), le segment (24) guidé dans un trou radial (25) de celle-ci, se trouve entre le coulisseau (20) et le filetage (22) de la tige (21).

13. Appareil de pose de rivets aveugles selon la revendication 12, caractérisé en ce que le segment (24) est maintenu dans le trou (25) au moyen d'une bille d'arrêt (26).
